# EUROPÄISCHE PATENTSCHRIFT

(11) **EP 0 424 895 B1**
(45) Veröffentlichungstag und Bekanntmachung des Hinweises auf die Patenterteilung: **28.04.1993**
(21) Anmeldenummer: 90120347.1
(22) Anmeldetag: 23.10.1990
(51) Int. Cl.: F23J 7/00, F23J 15/00, B05B 7/04

(54) **Verfahren zum Einbringen und Dosieren eines flüssigen Behandlungsmediums bei Verbrennungsprozessen**
Method for introducing and for dosing a liquid treatment medium in combustion processes
Procédé d'introduction et de dosage d'un milieu de traitement liquide dans des processus de combustion

(30) Priorität: 24.10.1989 DE 3935401
(43) Veröffentlichungstag der Anmeldung: 02.05.1991
(73) Patentinhaber: MARTIN GmbH für Umwelt- und Energietechnik, D-80807 München (DE)
(72) Erfinder: Martin, Johannes Josef Edmund, W-8124 Seeshaupt (DE); Nikolaus, Thomas, W-8311 Niederviehbach (DE)
(74) Vertreter: Zmyj, Erwin, Dipl.-Ing., Dipl.-Wirtsch.-Ing.

(56) Entgegenhaltungen:
- EP-A- 0 185 630
- DE-A- 3 541 599
- DE-B- 1 057 985
- DE-C- 3 935 400

## Beschreibung

Die Erfindung bezieht sich auf ein Verfahren zum Einbringen und Dosieren eines flüssigen Behandlungsmediums in den Abgasstrom bei Verbrennungsprozessen.

Für das Einbringen eines Behandlungsmediums, beispielsweise Chemikalien zur Reduzierung des NOₓ-Gehaltes in Abgasen, ist es bekannt, die Chemikalie mittels eines Trägermediums in einer Zweistoffdüse zu zerstäuben und so in den Verbrennungsraum einzuführen. Die Zweistoffdüse weist jedoch den Nachteil auf, daß Dampf oder Druckluft als Zerstäubungsmedium bzw. Trägermedium zugeführt werden, wodurch eine unerwünschte Verdünnung der Rauchgase durch Luft oder Dampf eintritt, was den Wirkungsgrad der Dampferzeugung oder eventuell der Abgasreinigungsanlage schmälert, weil für die Zerstäubung eine große Menge dieses Mediums benötigt wird. Die Zerstäubung in einer Zweistoffdüse erfolgt durch kinetische Energie des Zerstäubungsmediums, was den hohen Mengendurchsatz dieses Mediums bedingt. Außerdem sind diese Zerstäubungsmedien teuer, da sie immer hohe Energiemengen und im Fall der Anwendung von Dampf, aufbereitetes Dampfkesselspeisewasser benötigen. Die Leitungsführung dieser Medien bis hin zu den einzelnen Düsen gestaltet sich aufwendig, da entweder wärmeisolierte Rohre im Falle von Dampf oder relativ große Querschnitte zur Minderung des Druckverlustes im System verwendet werden müssen. Die Expansion der Medien am Düsenaustritt bzw. die Medienströmung in den Leitungen erzeugen einen relativ hohen Geräuschpegel, der häufig sogar Schallisolationen notwendig macht.

Aus der DE-OS 35 41 599 ist ein Verfahren und eine Zerstäubungsdüse zum Beimischen einer zerstäubten Flüssigkeit in einen Gasstrom bekannt, bei dem die zerstäubte Flüssigkeit zusammen mit dem Zerstäubungsgas in mehrere Teilströme aufgeteilt wird, wobei jeder Teilstrom eine Komponente in derselben Richtung wie diejenige des Gasstromes hat, in den die zerstäubte Flüssigkeit eingeführt werden soll. Bei diesem Verfahren wird mittels einer Zweistoffdüse, die zwei konzentrische Rohre aufweist, im Innenrohr die zu zerstäubende Flüssigkeit und im Außenrohr das Zerstäubungsgas geführt, welches an der Mündung des Innenrohres die Flüssigkeit zerstäubt. Dabei wird die zerstäubte Flüssigkeit zunächst in eine Verteilerkammer gebracht, von der aus mehrere Rohre schräg zur Strömungsrichtung des Gasstromes angestellt sind, damit die Austrittsöffnungen dieser Verteilerrohre von dem zu behandelnden Abgasstrom an allen Seiten umströmt werden können, um ein Anbacken der zerstäubten Flüssigkeit am Austrittsende der Rohre zu vermeiden. Bei einer einfachen Zweistoffdüse, bei der die zerstäubte Flüssigkeit in Strömungsrichtung des zu behandelnden Gasstromes austritt, kann sich die zerstäubte Flüssigkeit aufgrund von Turbulenzen an der Austrittsöffnung der Zweistoffdüse an dieser festsetzen. Neben den bereits in bezug auf eine Zweistoffdüse weiter oben erläuterten Nachteilen, hat diese bekannte Zweistoffdüse auch noch den Nachteil, daß die Dosierung der zu zerstäubenden Flüssigkeit Schwierigkeiten bereitet, weil das Rohr der Zweistoffdüse für die Förderung der zu zerstäubenden Flüssigkeit eine bestimmte Förderkapazität aufweist und diese Menge nicht zu stark gedrosselt werden kann, weil sonst keine gleichmäßige Zerstäubung der Flüssigkeit eintritt.

Aus der EP-A-185 630 ist eine Zweistoffdüse bekannt, bei der ein Medium, z.B. eine Suspension durch ein zweites Medium, z.B. Luft, innerhalb einer Düse in einer Zerstäubungszone zerstäubt wird, wobei das Gemisch aus den beiden Medien, nämlich aus dem zu zerstäubenden Medium und dem Zerstäubermedium in fein verteilter Form aus einer gemeinsamen Düsenöffnung austritt. Zur Vermeidung von Anbackungen an der Düse ist auch vorgesehen, der gemeinsamen Austrittsöffnung aus der Zerstäubungskammer einen Diffusor nachzuordnen, um einen Druckabbau des zerstäubten Nebels zu erzielen, damit Turbulenzen und damit die Gefahr von Anbackungen an der Außenseite der Düse vermieden werden.

Zwar lassen sich hier Mischungen des zu zerstäubenden Mediums mit dem Zerstäubermedium, dem Energieträger für die Zerstäubung, erzielen, doch sind auch hier wie in der weiter oben beschriebenen Ausgestaltung nach der DE-OS 35 41 599 Schwierigkeiten bei der Dosierung des zu zerstäubenden Mediums vorhanden, weil das Zuführungsrohr der Zweistoffdüse für die Förderung des zu zerstäubenden Mediums eine bestimmte Förderkapazität aufweist und diese Menge nicht beliebig gedrosselt werden kann, weil sonst zu wenig Medium in die Mischkammer gelangt, in der dieses Medium zerstäubt werden soll. Andererseits kann das zweite Medium, welches die Energie zu der Zerstäubung einführt, nicht beliebig verringert werden, weil sonst der Druck in der entsprechenden Zuführungsleitung zu weit abfällt, so daß keine Zerstäubung mehr stattfindet.

Aufgabe der Erfindung ist es, ein Verfahren zum Einbringen und Dosieren eines flüssigen Behandlungsmediums in den Abgasstrom bei Verbrennungsprozessen anzugeben, mit dessen Hilfe bei geringem baulichen Aufwand und bei geringem Energieeinsatz eine einfache und sichere Dosierung des zu zerstäubenden Behandlungsmediums und zwar in jeder beliebigen Menge, gewährleistet ist.

Diese Aufgabe wird durch die im Anspruch 1 angegebenen Maßnahmen gelöst.

Bei diesem Verfahren, bei dem die beiden Medien unter Druck, vorzugsweise unter gleichem Druck eingeführt und dort vermischt werden, kann das Mengenverhältnis von Behandlungsmedium zu Trägermedium im Bereich von 0 bis 100 % beliebig variiert werden, weil die Mischkammer stets mit einem flüssigen Medium gefüllt ist und der notwendige Zerstäubungsdruck stets gleichbleibend aufrechterhalten werden kann, und zwar unabhängig davon, ob überhaupt kein Behandlungsmedium oder ausschließlich nur Behandlungsmedium vorliegt. Hierdurch ist eine stufenlose Regelung des Verhältnisses von Behandlungsmedium zu Zerstäubungsmedium möglich. Die Menge des zu zerstäubenden Behandlungsmediums läßt sich durch die Veränderung des Mischungsverhältnisses von Behandlungsmedium und Trägermedium einfach und schnell durch eine jeweile Mengenregelung des unter Druck zugeführten Behandlungsmedium bzw. Trägermediums einstellen. So ist es beispielsweise möglich, nur reines Behandlungsmedium zu zerstäuben und das Trägermedium abzuschalten und umgekehrt. Wird nur Trägermedium aus der Düse zerstäubt, so dient dieses zur Kühlung der Düse, wenn es sich beim Trägermedium beispielsweise um Wasser handelt.

Die einzusetzenden Energiemengen sind sehr gering, weil mit einfachen Pumpen die Medien auf den jeweils notwendigen Zerstäubungsdruck gebracht werden können. Außerdem entstehen keine nennenswerte Geräusche durch die Strömung der Medien in den Leitungen, die weder wärmeisoliert noch Schallisoliert werden müssen, so daß der bauliche Aufwand für die Gesamtvorrichtung gering ist. Der bauliche Aufwand zur Durchführung des Verfahrens ist auch deshalb besonders gering, weil die hierfür notwendige Zerstäubungsdüse eine einzige Zerstäubungsöffnung aufweist, die sich unmittelbar an die Mischkammer anschließt. Die Zerstäubung erfolgt ausschließlich aufgrund des Druckunterschiedes zwischen Mischkammer und Umgebung der Düse, wobei diese Druckdifferenz so hoch eingestellt werden kann, daß Rückströmungen des zerstäubten Behandlungsmediums und die damit verbundenen Anbackungen an der Düse nicht auftreten können, wodurch die Eindüsrichtung beliebig zur Strömungsrichtung des zu behandelnden Abgasstromes eingestellt werden kann.

Wenn in weiterer Ausgestaltung der Erfindung das Volumen des Gemisches so bemessen ist, daß die Zerstäubung wenige Sekunden, maximal 30 Sekunden dauert, dann ist sichergestellt, daß ein Regelvorgang, der schnelle Änderungen des Mischungsverhältnisses oder ein rasches Abschalten der Düse erfordert, ohne weiteres durchgeführt werden kann, weil nur eine geringe Menge mit einem jeweils eingestellten Mischungsverhältnis in der Mischkammer vorhanden ist.

Die Erfindung wird nachstehend anhand der Zeichnung näher erläutert, die ein Ausführungsbeispiel einer Zerstäubungsdüse im Längsschnitt zur Durchführung des Verfahrens zeigt.

Die Zerstäubungsdüse gemäß der einzigen Figur weist einen Düsenkörper 1 auf, der einerseits Druckzuführungsleitungen 2 und 3 und andererseits eine Mischkammer 4 umfaßt. Die Druckzuführungsleitungen 2 und 3 münden in die Mischkammer 4 und sind an ihren anderen Enden einerseits mit einer Zuführungsleitung 5 für das Behandlungsmedium und andererseits mit einer Zuführungsleitung 6 für das Trägermedium verbunden. Unmittelbar im Anschluß an die Mischkammer 4, in der das Trägermedium und das Behandlungsmedium miteinander vermischt werden, schließt sich ein auf den Düsenkörper 1 aufschraubbarer Düsenkopf 8 an, der eine einzige Zerstäubungsbohrung 9 aufweist, aus der das Gemisch aus Trägermedium und Behandlungsmedium austritt und aufgrund des herrschenden Druckunterschiedes innerhalb und außerhalb der Zerstäubungsdüse fein zerstäubt wird. Die Mischkammer 4 weist nur ein geringes Volumen auf, so daß bei einer Änderung des Mischungsverhältnisses von Behandlungsmedium und Trägermedium ein nur geringer Nachlauf an bereits gemischten Substanzen eintritt, d.h. die Änderung kann sehr schnell umgesetzt werden, wenn die Mischkammer 4 ein geringes Volumen aufweist.

## Patentansprüche

1. Verfahren zum Einbringen und Dosieren eines Müssigen Behandlungsmediums in den Abgasstrom bei Verbrennungsprozessen, wobei ein Müssiges Behandlungsmedium und ein Müssiges Trägermedium in beliebigem Mengenverhältnis zueinander unter Druck in eine Mischkammer eingeführt, dort gemischt und aus einer gemeinsamen Zerstäubungsöffnung ausschließlich aufgrund der Druckdifferenzen zwischen Mischkammer und äußeren Umgebung der Zerstäubungsöffnung zerstäubt werden.

2. Verfahren nach Anspruch 1, dadurch gekennzeichnet, daß das Volumen des Gemisches so bemessen ist, daß die Zerstäubung wenige Sekunden, maximal 30 Sekunden, dauert.

## Claims

1. Method for the introduction and proportioning of a liquid treatment medium into the exhaust stream in combustion processes, wherein a liquid treatment medium and a liquid carrier medium are introduced into a mixing chamber in any quantitative ratio to each other under pressure, mixed there and atomised from a common atomising opening exclusively on account of the pressure differences between mixing chamber and external environment of the atomising opening.

2. Method according to claim 1, characterised in that the volume of the mixture is such that atomisation lasts a few seconds, not more than 30 seconds.

## Revendications

1. Procédé pour l'introduction et le dosage d'un milieu de traitement liquide dans le flux de gaz d'échappement lors de processus de combustion, un milieu de traitement liquide et un milieu porteur liquide étant amenés sous pression, avec un rapport quantitatif réglable à volonté entre eux, dans une chambre de mélange où ils sont mélangés pour être ensuite pulvérisés hors d'un orifice de pulvérisation commun, exclusivement sur la base des différences de pression entre chambre de mélange et environnement extérieur de l'orifice de pulvérisation.

2. Procédé selon la revendication 1, caractérisé en ce que le volume du mélange est calculé de telle manière que la pulvérisation dure quelques secondes, au maximum 30 secondes.
